# EUROPÄISCHE PATENTSCHRIFT

(11) **EP 1 172 044 B1**
(45) Veröffentlichungstag und Bekanntmachung des Hinweises auf die Patenterteilung: **15.08.2007**
(21) Anmeldenummer: 01116923.2
(22) Anmeldetag: 11.07.2001
(51) Int. Cl.: A45D 20/32

(54) **Haartrockenhaube mit einer Vorrichtung zum Ausgleich eines Übergewichts**
Hair dryer bonnet with a device for compensation of a overweight
Sèche-cheveux avec un dispositif pour compensation d'une surcharge

(30) Priorität: 11.07.2000 DE 10033552
(43) Veröffentlichungstag der Anmeldung: 16.01.2002
(73) Patentinhaber: Wella Aktiengesellschaft, 64274 Darmstadt (DE)
(72) Erfinder: Moll, Hans, 36088 Hünfeld (DE)

(56) Entgegenhaltungen:
- DE-A- 19 822 431
- DE-B- 1 046 847
- DE-B- 1 059 159
- DE-B- 1 073 755
- US-A- 2 340 185
- US-A- 3 187 374
- US-A- 3 683 454
- US-A- 5 126 928
- US-A- 5 224 675

## Beschreibung

Die Erfindung betrifft eine Haartrockenhaubenach der Gattung des Oberbegriffs des Anspruchs 1.

Eine derartige Haartrockenhaube mit einer Vorrichtung zum Ausgleich eines Übergewichts der von einer Arbeitsstellung in eine Parkstellung schwenkbaren Haartrockenhaube um eine waagerechte Achse mittels eines unteren und eines oberen Gelenkteils, wobei das untere und obere Gelenkteil als eine Baueinheit ausgebildet ist, ist aus der DE-1059159-B bekannt. Diese Vorrichtung dient dazu, eine Haartrockenhaube aus einer ersten Stellung ("Parkstellung") in eine zweite Stellung ("Arbeitsstellung") zu kippen und umgekehrt. Hierbei besteht die Gefahr, dass die Haartrockenhaube beim manuellen Verstellen von der Parkstellung in die Arbeitsstellung ungewollt in die Arbeitsstellung fällt, wodurch die Haartrockenhaube erschüttert wird. Bei dieser Haartrockenhaube arbeitet eine Vorrichtung zum Ausgleich des Übergewichts der um eine waagrechte Achse schwenkbaren Haartrockenhaube mit einem oberen Gelenkteil mittels einer Kraft einer Druckfeder konstruktiv bedingt sehr ungenau und läßt sich nur unflexibel einsetzen, da die Vorrichtung mit der Haartrockenhaube und einem Tragelement eine Montageeinheit bildet, was auch zu hohen Herstellkosten führt.

Der Erfindung liegt daher die Aufgabe zu Grunde, eine gattungsgleiche Haartrockenhaube zu schaffen, die die oben genannten Nachteile nicht aufweist.

Diese Aufgabe wird nach den kennzeichnenden Merkmalen des Anspruchs 1 gelöst. Weitere vorteilhafte Ausbildungen der Erfindung nach dem Anspruch 1 gehen aus den Unteransprüchen hervor.

Dadurch, dass das untere Gelenkteil mit einem Kolben versehen ist, der durch die Druckfeder mit einem im oberen Gelenkteil angeordneten Kurventeil gleitend in Kraftschluss steht, wobei das Kurventeil einen derartigen Kurvenverlauf aufweist, dass ein stetiger Ausgleich des Übergewichts erfolgt, dass die Druckfeder mittels einer Stellschraube und einer drehfesten Mutter vorgespannt ist und sich als Gegenlager auf einen Konus abstützt, wobei der Konus in einer dazu komplementären Aufnahme am unteren Ende des unteren Gelenkteils angeordnet ist, dass der Konus derart mit Schlitzen versehen ist, dass er wie eine Spannzange auf die Stellschraube wirkt, die in diesem Bereich kein Gewinde aufweist, dass das untere Gelenkteil mit einem ersten Kupplungsteil für ein Tragelement und das obere Gelenkteil mit einem zweiten Kupplungsteil für die Haartrockenhaube versehen ist, und dass die Haartrockenhaube mit einem dritten Kupplungsteil verbunden ist zum Verkuppeln mit dem dazu korrespondierenden zweiten Kupplungsteil des oberen Gelenkteils, ist eine Haartrockenhaube mit einer gut arbeitenden Vorrichtung zum Ausgleich eines Übergewichts und mit vielfältigen Einsatzmöglichkeiten nebst günstigen Herstellkosten geschaffen, wobei insbesondere die Haartrockenhaube nicht von einer Parkstellung in eine Arbeitsstellung fallen kann.

Dadurch, dass dem Kolben eine Federkrafteinstelleinrichtung zugeordnet ist, läßt sich individuell ein Ausgleich eines Übergewichts der Haartrockenhaube einstellen, wobei vorzugsweise die Federkrafteinstelleinrichtung mit einer Stellschraube versehen ist, die vom unteren Ende des unteren Gelenkteils mit einem Werkzeug verstellbar ist.

Für eine Stromversorgung der Haartrockenhaube ist das untere Gelenkteil mit einer Kabeleinführung versehen ist. wobei für eine Parkstellung der Haartrockenhaube wahlweise das untere Gelenkteil mit einer Kabelwickelaufnahme versehen ist.

Für eine einfach herzustellende mechanische Verbindung der Haartrockenhaube mit der Vorrichtung ist die Haartrockenhaube mit einem dritten Kupplungsteil verbunden zum Verkuppeln mit dem dazu korrespondierenden zweiten Kupplungsteil des oberen Gelenkteils.

Für eine zusätzlich einfach herzustellende elektrische Verbindung der Haartrockenhaube mit der Vorrichtung ist das zweite Kupplungsteil des oberen Gelenkteils mit einer ersten Elektrokupplung und das dritte Kupplungsteil der Haartrockenhaube mit einer dazu korrespondierenden zweiten Elektrokupplung versehen.

Die Vorrichtung weist eine derartige Schutzverkleidung auf, dass das erste und das zweite Gelenkteil mit einer teilweise überlappenden kugelschalenartigen Verkleidung versehen ist, die vorzugsweise aus Kunststoff besteht.

Die Erfindung wird an Hand eines Ausführungsbeispiels näher beschrieben.

Es zeigt:
- Fig. 1: in einer Seitenschnittdarstellung eine Vorrichtung einer Haartrockenhaube mit einem unteren und einem oberen Gelenkteil in einer Arbeitsstellung;
- Fig. 2: die Vorrichtung nach der Fig. 1, jedoch in einer Parkstellung;
- Fig. 3: in einer Schnittdarstellung die Vorrichtung nach Schnitt III-III der Fig.1;
- Fig. 4: in einer Seitenansicht ein drittes Kupplungsteil der Vorrichtung;
- Fig. 5: in einer Seitenansicht das dritte Kupplungsteil nach der Fig. 4 in einer Verkupplung mit einer Haartrockenhaube;
- Fig.6-9: in verschiedenen Ansichten einen vergrößert dargestellten Konus;
- Fig. 10: in einer verkleinerten Seitenansicht die Vorrichtung mit einer Haartrockenhaube und einem fahrbaren Tragelement in einer Arbeitsstellung;
- Fig. 11: die Vorrichtung nach Fig. 10, die Haartrockenhaube jedoch in einer Parkstellung;
- Fig. 14-19: in verschiedenen Ansichten das untere Gelenkteil ohne Komponenten;
- Fig. 20-23: in verschiedenen Ansichten ein unteres Verkleidungsteil des unteren Gelenkteils;
- Fig. 24-27: in verschiedenen Ansichten ein oberes Verkleidungsteil des oberen Gelenkteils, und
- Fig. 28-29: eine erste und zweite Elektrokupplung.

In der Fig. 1 ist eine Vorrichtung 1 in einer Arbeitsstellung dargestellt mit einem unteren und einem oberen Gelenkteil 2,3, wobei eine Einrichtung 4 zum Ausgleich eines Übergewichts einer um eine waagrechte Achse X schwenkbare Haartrockenhaube 26 (Fig. 10) über das obere Gelenkteil 3 mittels einer Kraft einer Druckfeder 6 vorgesehen ist. Das untere Gelenkteil 2 ist mit einem Kolben 7 versehen, der durch die Druckfeder 6 mit einem im oberen Gelenkteil 3 angeordneten Kurventeil 8 gleitend in Kraftschluss steht, wobei das Kurventeil 8 einen derartigen Kurvenverlauf 9 aufweist, dass ein stetiger Ausgleich des Übergewichts erfolgt. Die Druckfeder 6 ist mittels einer Stellschraube 21 und einer drehfesten Mutter 40 vorgespannt und stützt sich als Gegenlager auf einen Konus 41 ab, wobei der Konus 41 in einer dazu komplementären Aufnahme 42 am unteren Ende des unteren Gelenkteils 2 angeordnet ist, dass der Konus 41 derart mit Schlitzen 43 versehen ist, dass er wie eine Spannzange auf die Stellschraube 21 wirkt, die in diesem Bereich kein Gewinde aufweist, wodurch von der Parkstellung in die Arbeitstellung eine progressive Friktion erfolgt, die ein Fallen der Haartrockenhaube 26 in eine Arbeitsposition verhindert. Das untere Gelenkteil 2 ist mit einem ersten Kupplungsteil 10 für ein Tragelement 11 (Fig.10) und das obere Gelenkteil 3 mit einem zweiten Kupplungsteil 12 für die Haartrockenhaube 26 versehen, wobei das untere und das obere Gelenkteil 2,3 als eine Baueinheit 13 ausgebildet ist.

Solche Schwenkvorrichtungen (DE-1059159-B) werden zum Beispiel zum beweglichen Verbinden von Haartrockenhauben mit Stativen verwendet und erlauben ein komfortables Positionieren der Haartrockenhaube. Nachteilig bisher ist der nicht progressive Drehmomentverlauf beim Drehen bzw. Kippen des Gelenks, der durch eine aufwendige Friktion ausgeglichen werden muss um ein zu schnelles Kippen der Haartrockenhaube zu vermeiden. Diese Friktion ist bei den bisher bekannten Lösungen für alle Drehwinkel gleich groß (eine am Gelenk befestigten Haartrockenhaube erzeugt aber ein progressives Drehmoment).

Bei der Vorrichtung 1 verläuft die Bewegung des Kolbens 7 nicht linear mit dem Drehwinkel des Gelenks 2,3, sondern progressiv durch die besondere Form der Gleitfläche. Außerdem dadurch, dass die Friktion zwischen den Gleitflächen mit zunehmendem Federdruck größer wird. Ein besonderer Vorteil ergibt sich aus der Friktionsdifferenz zwischen dem Drehen in Richtung Arbeitsposition und Richtung Aufsetzposition, wodurch das Anheben der Haartrockenhaube 26 erleichtert wird.

Für eine Stromversorgung einer Haartrockenhaube 26 ist das untere Gelenkteil 2 mit einer Kabeleinführung 14 für ein Kabel 15 versehen, wobei für eine Nichtgebrauchs- beziehungsweise Parkstellung (Fig. 2 und 11) der Vorrichtung 1 wahlweise das untere Gelenkteil 2 mit einer Kabelwickelaufnahme 16 versehen ist.

Fig. 4 zeigt ein drittes Kupplungsteil 17 mit einer Haartrockenhaube 26, wobei nach der Fig. 5 für eine einfach herzustellende mechanische Verbindung mit der Vorrichtung 1 das dritte Kupplungsteil 17 mit dem dazu korrespondierenden zweiten Kupplungsteil 12 des oberen Gelenkteils 3 verkuppelt ist. Für eine zusätzlich einfach herzustellende elektrische Verbindung der Haartrockenhaube 26 mit der Vorrichtung 1 ist das zweite Kupplungsteil 12 des oberen Gelenkteils 3 mit einer ersten Elektrokupplung 18 und das dritte Kupplungsteil 17 der Haartrockenhaube 26 mit einer dazu korrespondierenden zweiten Elektrokupplung 19 (gestrichelt angedeutet) versehen.

Dadurch, dass dem Kolben 7 eine Federkrafteinstelleinrichtung 20 (Fig. 1 bis 3 und 5) zugeordnet ist, läßt sich individuell ein Ausgleich eines Übergewichts einer Haartrockenhaube 26 einstellen, wobei vorzugsweise die Federkrafteinstelleinrichtung 20 mit einer Stellschraube 21 versehen ist, die vom unteren Ende des unteren Gelenkteils 2 mit einem nicht dargestellten Werkzeug verstellbar ist.

In den Fig. 6 bis 9 ist der Konus 41 dargestellt, der mit vier Schlitzen 43 versehen ist und dadurch wie eine Spannzange wirkt. Auf diesen Konus 41 drückt die Feder 6. Dadurch wird eine hohe Friktion zwischen der Schraube 21 und dem Konus 41 erzeugt. Da die Schraube 21 bei der Bewegung des Gelenks 2,3 in Richtung Arbeitsstellung nach unten bewegt wird, verhindert diese Friktion, dass das Gelenk 2,3 mit der Haartrockenhaube 26 schlagartig in die Arbeitsstellung fällt.

Die Vorrichtung 1 weist eine Schutzverkleidung 22 auf, mit der das untere und das obere Gelenkteil 2,3 mittels eines unteren und eines oberen teilweise überlappenden kugelschalenartigen Verkleidungsteiles 23,24 geschützt ist, die vorzugsweise aus Kunststoff bestehen. Weitere Einzelheiten zeigen die Fig. 20 bis 27, wobei das untere Verkleidungsteil 23 in den Fig. 20 bis 23 und das obere Verkleidungsteil 24 in den Fig. 24 bis 27 dargestellt ist, die vorzugsweise jeweils als einstückiges Kunststoffspritzteil hergestellt sind.

In den Fig. 28 und 28 sind als vergrößerte Einzelheiten die erste Elektrokupplung 18 als eine Steckdose und die zweite Elektrokupplung 19 als ein Stecker dargestellt, wobei die Fig. 29 eine Verkupplung des Steckers mit der Steckdose zeigt.

Zusammengefasst ist der Gegenstand der Erfindung eine Haartrockenhaube 26 mit einem Gelenk 2,3 mit zwei tragenden Gelenkteilen 2,3, die durch eine Achse X drehbar verbunden sind, wobei eine Feder 5 über einen Kolben 7, einer Schraube 21 und einem Konus 41 so abgestimmt sind, dass ein Kippen um die Achse X erst nach Überwindung eines für jede Winkelstellung sich ergebenden Drehmoments erfolgen kann. Die Verdrehung ist durch integrierte Anschläge begrenzt. Zusätzlich ist die Schraubenmutter 40 verdrehsicher angeordnet, wodurch eine sehr einfache Drehmomentfeineinstellung über die Schraube 21 von außen erfolgen kann.

Die Erfindung zeichnet sich noch durch folgende Merkmale aus:
1. Federkraft, Steuerkurve des oberen Gelenks und Reibung zwischen Kurventeil des oberen Gelenks und Kolben.
2. Federkraft, Steuerkurve des oberen Gelenks und Reibung zwischen Konus und Schraube.
3. Federkraftverstellbarkeit mittels handelsüblicher Zylinderschraube und Mutter von außen ohne Demontage.
4. Sehr einfache Montage eines sehr kompakten Gehäuses der Einrichtung mit geringen Außenabmessungen und der überwiegenden Verwendung von kostengünstigen Kunststoffteilen ohne von außen sichtbare Verbindungselemente.
5. Integrierte Kupplung zur Energieübertragung.
6. Aus Sicherheitsgründen nur einmalige Montagemöglichkeit durch den Benutzer (eine Demontage kann nur durch einen Kundendienst erfolgen).

### Bezugszeichenliste:

- 1: Vorrichtung
- 2: Unteres Gelenkteil
- 3: Oberes Gelenkteil
- 4: Einrichtung (Übergewichtsausgleich)
- 6: Druckfeder
- 7: Kolben
- 8: Kurventeil
- 9: Kurvenverlauf
- 10: Erstes Kupplungsteil
- 11: Tragelement
- 12: Zweites Kupplungsteil
- 13: Baueinheit
- 14: Kabeleinführung
- 15: Kabel
- 16: Kabelwickelaufnahme
- 17: Drittes Kupplungsteil
- 18: Erste Elektrokupplung
- 19: Zweite Elektrokupplung
- 20: Federkrafteinstelleinrichtung
- 21: Stellschraube
- 22: Schutzverkleidung
- 23: Unteres Verkleidungsteil
- 24: Oberes Verkleidungsteil
- 25: Haarbehandlungsgerät
- 26: Haartrockenhaube
- 40: Mutter
- 41: Konus
- 42: Aufnahme
- 43: Schlitz
- 44: Gewinde

## Patentansprüche

1. Haartrockenhaube (26) mit einer Einrichtung (4) zum Ausgleich eines Übergewichts der von einer Arbeitsstellung in eine Parkstellung schwenkbaren Haartrockenhaube (26) um eine waagrechte Achse (X), wobei das Verschwenken mittels eines unteren und eines oberen Gelenkteils (2,3) erfolgt, **dadurch gekennzeichnet, dass** das untere Gelenkteil (2) mit einem Kolben (7) versehen ist, der durch eine Druckfeder (6) mit einem im oberen Gelenkteil (3) angeordneten Kurventeil (8) gleitend in Kraftschluss steht, wobei das Kurventeil (8) einen derartigen Kurvenverlauf (9) aufweist, dass ein stetiger Ausgleich des Übergewichts erfolgt, dass die Druckfeder (6) mittels einer Stellschraube (21) und einer drehfesten Mutter (40) vorgespannt ist und sich als Gegenlager auf einen Konus (41) abstützt, wobei der Konus (41) in einer dazu komplementären Aufnahme (42) am unteren Ende des unteren Gelenkteils (2) angeordnet ist, dass der Konus (41) derart mit Schlitzen (43) versehen ist, dass er wie eine Spannzange auf die Stellschraube (21) wirkt, die in diesem Bereich kein Gewinde (44) aufweist, dass das untere Gelenkteil (2) mit einem ersten Kupplungsteil (10) für ein Tragelement (11) und das obere Gelenkteil (3) mit einem zweiten Kupplungsteil (12) für die Haartrockenhaube (26) versehen ist, und dass das untere und das obere Gelenkteil (2,3) als eine Baueinheit (13) ausgebildet ist.

2. Vorrichtung nach Anspruch 1, **dadurch gekennzeichnet, dass** die Stellschraube (21) vom unteren Ende des unteren Gelenkteils (2) verstellbar ist.

3. Vorrichtung nach Anspruch 1, **dadurch gekennzeichnet, dass** das untere Gelenkteil (2) mit einer Kabeleinführung (14) versehen ist.

4. Vorrichtung nach Anspruch 1, **dadurch gekennzeichnet, dass** das untere Gelenkteil (2) mit einer Kabelwickelaufnahme (16) versehen ist.

5. Vorrichtung nach mindestens Anspruch 1, **dadurch gekennzeichnet, dass** das zweite Kupplungsteil (12) des oberen Gelenkteils (3) mit einer ersten Elektrokupplung (18) und das dritte Kupplungsteil (17) des Geräts (5) mit einer dazu korrespondierenden zweiten Elektrokupplung (19) versehen ist.

6. Vorrichtung nach mindestens Anspruch 1, **dadurch gekennzeichnet, dass** das erste und das zweite Gelenkteil (2,3) mit einer teilweise überlappenden kugelschalenartigen Schutzverkleidung (22) versehen ist.

7. Vorrichtung nach mindestens Anspruch 6, **dadurch gekennzeichnet, dass** die Schutzverkleidung (22) aus Kunststoff besteht.

## Claims

1. Hood hair dryer (26) with a device (4) for compensating for an overweight of the hood hair dryer (26), which can be pivoted from an operating position into a parked position, about a horizontal axis (X), the pivoting taking place by means of a bottom and a top articulation part (2, 3), **characterized in that** the bottom articulation part (2) is provided with a piston (7) which, by way of a compression spring (6), is in force-fitting sliding connection with a curved part (8) arranged in the top articulation part (3), the curved part (8) having such a curved profile (9) as to ensure constant compensation for the overweight, **in that** the compression spring (6) is prestressed by means of an adjusting screw (21) and a rotationally fixed nut (40) and is supported, as an abutment, on a cone (41), the cone (41) being arranged in a complementary mount (42) at the bottom end of the bottom articulation part (2), **in that** the cone (41) is provided with slots (43) such that it acts in the manner of a collet chuck on the adjusting screw (21), which does not have any thread (44) in this region, **in that** the bottom articulation part (2) is provided with a first coupling part (10) for a carrying element (11) and the top articulation part (3) is provided with a second coupling part (12) for the hood hair dryer (26), and **in that** the bottom and the top articulation parts (2, 3) are designed as a structural unit (13).

2. Arrangement according to Claim 1, **characterized in that** the adjusting screw (21) can be adjusted from the bottom end of the bottom articulation part (2).

3. Arrangement according to Claim 1, **characterized in that** the bottom articulation part (2) is provided with a cable entry (14).

4. Arrangement according to Claim 1, **characterized in that** the bottom articulation part (2) is provided with a wind-up cable store (16).

5. Arrangement according at least to Claim 1, **characterized in that** the second coupling part (12) of the top articulation part (3) is provided with a first electrical coupling (18) and the third coupling part (17) of the appliance is provided with a corresponding second electrical coupling (19).

6. Arrangement according at least to Claim 1, **characterized in that** the first and the second articulation parts (2, 3) are provided with a partially overlapping ball-socket-like protective covering (22).

7. Arrangement according at least to Claim 6, **characterized in that** the protective covering (22) consists of plastic.

## Revendications

1. Casque sèche-cheveux (26) avec un mécanisme (4) pour compenser un surpoids du casque sèche-cheveux (26) qui peut pivoter autour d'un axe horizontal (X) d'une position de travail dans une position de rangement, le pivotement s'effectuant au moyen d'une partie d'articulation inférieure et d'une partie d'articulation supérieure (2, 3), **caractérisé en ce que** la partie d'articulation inférieure (2) est pourvue d'un piston (7) qui se trouve, par un ressort de compression (6), en liaison par adhérence à glissement avec une partie courbe (8) disposée dans la partie d'articulation supérieure (3), la partie courbe (8) présentant une allure courbe (9) telle qu'on obtient une compensation permanente du surpoids, **en ce que** le ressort de compression (6) est précontraint au moyen d'une vis de réglage (21) et d'un écrou (40) bloqué en rotation et s'appuie sur un cône (41) comme contre- appui, le cône (41) étant disposé dans un logement complémentaire (42) à l'extrémité inférieure de la partie d'articulation inférieure (2), **en ce que** le cône (41) est pourvu de fentes (43) de telle sorte qu'il agit comme une pince de serrage sur la vis de réglage (21) qui ne présente pas de filetage (44) dans cette région, **en ce que** la partie d'articulation inférieure (2) est pourvue d'une première partie d'accouplement (10) pour un élément porteur (11) et la partie d'articulation supérieure (3) d'une deuxième partie d'accouplement (12) pour le casque sèche-cheveux (26), et **en ce que** la partie d'articulation inférieure et la partie d'articulation supérieure (2, 3) sont réalisées sous la forme d'une unité de construction (13).

2. Dispositif selon la revendication 1, **caractérisé en ce que** la vis de réglage (21) peut être réglée par l'extrémité inférieure de la partie d'articulation inférieure (2).

3. Dispositif selon la revendication 1, **caractérisé en ce que** la partie d'articulation inférieure (2) est pourvue d'une entrée de câble (14).

4. Dispositif selon la revendication 1, **caractérisé en ce que** la partie d'articulation inférieure (2) est pourvue d'un logement (16) d'enroulement de câble.

5. Dispositif selon au moins la revendication 1, **caractérisé en ce que** la deuxième partie d'accouplement (12) de la partie d'articulation supérieure (3) est pourvue d'un premier accouplement électrique (18) et la troisième partie d'accouplement (17) de l'appareil d'un deuxième accouplement électrique correspondant (19).

6. Dispositif selon au moins la revendication 1, **caractérisé en ce que** la première partie d'articulation et la deuxième partie d'articulation (2, 3) sont pourvues d'un habillage protecteur (22) en chevauchement partiel, du genre coque sphérique.

7. Dispositif selon au moins la revendication 6, **caractérisé en ce que** l'habillage protecteur (22) est réalisé en matière plastique.
